# FASCICULE DE BREVET EUROPEEN

(11) **EP 3 643 958 B1**
(45) Date de publication et mention de la délivrance du brevet: **12.10.2022**
(21) Numéro de dépôt: 19208588.4
(22) Date de dépôt: 12.03.2014
(51) Int. Cl.: F17C 1/00, F17C 13/00

(54) **ENSEMBLE COMPRENANT UN CAPOTAGE DE PROTECTION ET UNE BOUTEILLE DE GAZ AVEC UN DISPOSITIF INDICATEUR DE PRESSION OU D'AUTONOMIE EN POSITION HAUTE**
ANORDNUNG AUS EINER SCHUTZVERKLEIDUNG UND EINER GASFLASCHE MIT EINER DRUCK- ODER STATUSANZEIGE IM OBEREN BEREICH
ASSEMBLY COMPRISING A PROTECTIVE COVER AND A GAS CYLINDER WITH A DEVICE FOR INDICATING THE PRESSURE OR AUTONOMY IN RAISED POSITION

(30) Priorité: 12.09.2013 FR 1358766; 16.09.2013 FR 1358872
(43) Date de publication de la demande: 29.04.2020
(62) Demande divisionnaire de: 14713556.0
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: BAUNE, Emmanuel, 78350 Les Loges-en-Josas (FR); GERMANI, Damien, 92320 Chatillon (FR); LIGONESCHE, Renaud, 78350 Les Loges-en-Josas (FR); RUDNIANYN, Philippe, 92182 Antony (FR); TARANTELLO, Chiara, 92400 Courbevoie (FR)
(74) Mandataire: Air Liquide

(56) Documents cités:
- EP-A1- 1 512 895
- EP-A1- 2 116 332
- EP-A2- 2 339 222
- WO-A1-2008/149312
- WO-A2-02/40914

## Description

L'invention porte sur un ensemble de distribution de gaz, notamment de gaz médicaux, comprenant une bouteille de gaz, un bloc robinet fixé sur la bouteille de gaz et un capotage de protection agencé autour dudit bloc robinet, ledit bloc robinet comprenant un dispositif indicateur de pression, tel manomètre, ou un dispositif indicateur du contenu de la bouteille, tel un dispositif indicateur d'autonomie, venant se loger dans la partie supérieure du capotage de protection et préférentiellement un volant en façade du capotage.

Les gaz industriels et médicaux sont couramment conditionnés dans des récipients de gaz, typiquement des bouteilles de gaz, équipés d'un bloc robinet, avec ou sans détendeur intégré, à savoir un robinet simple de type ouvert/fermé ou un robinet à détendeur intégré, encore appelé RDI, permettant de contrôler débit et pression du gaz délivré.

Afin de protéger ce bloc robinet, il est courant d'agencer au niveau du col de la bouteille de gaz et autour dudit bloc robinet, un capotage de protection formant coque protectrice autour dudit bloc robinet. Un tel capotage est couramment appelé « chapeau ».

Par ailleurs, pour permettre d'accrocher l'ensemble bouteille/chapeau/robinet à un support, tel un barreau de lit d'hôpital, un brancard, une tringle ou support d'accrochage d'un véhicule d'urgence, par exemple une unité de SAMU ou analogue, il est usuel d'aménager sur le chapeau, un système d'accrochage fixe ou mobile, notamment pivotant.

Afin de faciliter le transport et les manipulations de l'ensemble bouteille/bloc robinet/capotage, il est usuel de doter le capotage d'une poignée de transport qui, en général, le surmonte et permet son portage manuel à une main par les utilisateurs.

Des capotages de ce type sont décrits notamment par les documents EP2116332, EP-A-629812, DE-A-10057469, US-A-2004/020793 et EP-A-2586481.

Afin de contrôler la pression du gaz, il est courant de fixer un dispositif indicateur de pression, tel un manomètre sur un des passages de gaz traversant le bloc robinet.

Or, le positionnement de ce dispositif indicateur de pression en partie basse du robinet, du fait de contraintes techniques, notamment du fait que le passage de gaz soumis à la pression de la bouteille est situé en partie basse du robinet, fait qu'il est souvent difficile ou peu aisé de lire la pression indiquée par le dispositif indicateur de pression et est souvent source d'erreurs de lecture.

En outre, pour contrôler le débit du gaz délivré, c'est-à-dire autoriser ou interdire le cheminement du gaz dans le bloc robinet et donc une sortie de gaz dudit bloc, on agence souvent sur le bloc robinet, un volant rotatif agissant sur des organes de contrôle internes au bloc robinet.

Or, là encore, du fait de l'utilisation d'un capotage de protection entourant le bloc robinet, il est souvent difficile ou peu aisé pour l'utilisateur de manœuvrer le volant rotatif.

Au vu de cela, le problème qui se pose est d'améliorer le confort de lecture du dispositif indicateur de pression équipant un bloc robinet protégé par un capotage de protection pour bouteille de gaz en évitant les inconvénients susmentionnés, et préférentiellement de permettre par ailleurs une manœuvre aisée du volant rotatif contrôlant le débit de gaz.

La solution de l'invention est un ensemble de distribution tel que défini par la revendication 1.

Selon le cas, l'ensemble de l'invention peut comprendre l'une ou plusieurs des caractéristiques techniques suivantes :
- le dispositif indicateur de pression est un manomètre.
- le dispositif indicateur du contenu de la bouteille est un indicateur d'autonomie en gaz.
- le dispositif indicateur du contenu de la bouteille est un dispositif à aiguille ou digital indiquant une estimation de la durée d'utilisation du gaz correspondant à la quantité de gaz résiduel dans la bouteille.
- le dispositif indicateur du contenu de la bouteille est de préférence un dispositif électronique qui calcule et affiche une autonomie en gaz exprimée en unité de temps.
- le dispositif indicateur de pression ou du contenu de la bouteille est fixé au bloc robinet de manière à permettre de mesurer la pression de gaz s'exerçant au sein d'un passage de gaz traversant ledit bloc robinet.
- le capotage de protection comprend une deuxième ouverture aménagée latéralement dans le capotage de protection et au sein de laquelle vient se loger le volant rotatif.
- l'axe (AA) du manomètre ou de l'indicateur de contenu, l'axe (BB) du volant rotatif et l'axe (CC) de la bouteille sont coplanaires.
- l'axe (AA) du manomètre ou de l'indicateur de contenu et l'axe (BB) du volant rotatif forment un angle α compris entre 0° et 90°, de préférence entre 30° et 85°.
- le capotage de protection comprend une surface plane au niveau sa partie supérieure, la première ouverture étant aménagée dans ladite surface plane.
- le dispositif indicateur de pression ou du contenu de la bouteille est agencé dans la première ouverture aménagée dans la surface plane de manière à affleurer au niveau de ladite surface plane
- alternativement, le dispositif indicateur de pression ou du contenu de la bouteille est agencé dans la première ouverture aménagée dans la surface plane de manière à être en retrait au sein du logement formé par la première ouverture par rapport à ladite surface plane, de préférence un retrait de 0,1 à 10 mm.
- alternativement encore, le dispositif indicateur de pression ou du contenu de la bouteille est agencé dans la première ouverture aménagée dans la surface plane de manière à faire saillie hors du logement formé par la première ouverture par rapport à ladite surface plane, de préférence en saillie de 0,1 à 10 mm.
- la surface plane forme une face oblique par rapport à l'axe de la bouteille.
- le bloc robinet est un robinet à détendeur intégré.
- le dispositif indicateur de pression est un manomètre à aiguille ou un manomètre électronique.
- le capotage est en matériau polymère, de préférence en plastique.
- le capotage de protection comprend en outre une poignée de portage reliée au capotage par l'intermédiaire d'un ou plusieurs montants-supports.
- la poignée de portage est agencée sur le capotage de manière à ce que le manomètre soit positionné entre la poignée de portage et le bloc robinet portant ledit manomètre.
- le bloc robinet comprend en outre un raccord de sortie de gaz et un raccord de remplissage.
- le volant rotatif est agencé sur la face avant du capotage.
- le capotage est en matériau polymère ou en métal ou alliage métallique, de préférence en plastique, tel que le PVC, le PE, le PET, le PP, le PMMA, le PU, le PA.... Il est à noter que le matériau plastique peut être chargé ou renforcé, c'est-à-dire additionné de fibres par exemple.
- la poignée de portage et/ou le ou les montants-supports sont formés d'un matériau rigide choisi parmi les polymères et les métaux ou alliages métalliques.
- la poignée de portage est globalement longiforme. Typiquement, sa longueur est comprise entre 5 et 20 cm, de préférence entre 6 et 15 cm.
- la poignée de portage surmonte le corps de capotage.
- la poignée de portage est horizontale ou quasi-horizontale et perpendiculaire à l'axe du capotage.
- la bouteille de gaz a une taille comprise entre 10 et 150 cm.
- la bouteille de gaz contient de 0,5 à 20 litres (contenance en équivalent eau).
- la bouteille de gaz a un corps cylindrique creux.
- la bouteille de gaz comprend un col portant un orifice de sortie du gaz au niveau duquel est fixé le bloc robinet.
- la bouteille de gaz contient un gaz ou mélange gazeux choisi parmi l'oxygène, l'air, un mélange N₂O/O₂, un mélange He/O₂, un mélange NO/azote ou tout autre gaz ou mélange gazeux.
- la bouteille est en acier, en un alliage d'aluminium ou en matériau composite ou une combinaison de plusieurs de ces matériaux.
- la bouteille contient un gaz à une pression allant jusqu'à 350 bar environ.

L'invention concerne en outre une utilisation d'un ensemble de distribution de gaz selon l'invention pour stocker ou distribuer un gaz ou mélange gazeux, de préférence un gaz ou mélange gazeux médical. De préférence, le gaz ou mélange gazeux est choisi parmi l'oxygène, air, N₂O/O₂, He/O₂, NO/azote

L'invention va maintenant être mieux comprise grâce à la description détaillée suivante, faite à titre illustratif mais non limitatif, en référence aux figures annexées parmi lesquelles :
- la Figure 1 représente un mode de réalisation d'un ensemble bouteille/bloc robinet/capotage selon l'invention,
- la Figure 2 représente une vue de la façade avant du capotage de la Figure 1 et
- la Figure 3 représente une vue de côté du capotage de la Figure 1.

La Figure 1 présente un mode de réalisation d'un capotage de protection 1 rigide, couramment appelé « chapeau », agencé autour d'un bloc robinet 12 (non entièrement visible), à savoir un robinet avec ou sans détendeur intégré, lui-même fixé sur le col d'une bouteille de gaz 2, ledit capotage de protection 1 étant muni d'une poignée de transport 5 selon la présente invention.

La bouteille de gaz 2 a typiquement un corps cylindrique en acier et une taille entre 10 et 150 cm, et une contenance de 0,5 à 20 litres (en équivalent eau).

Le capotage de protection 1 permet de protéger le bloc robinet contre les chocs, que le bloc robinet 12 soit du type avec détendeur intégré ou RDI, ou du type sans détendeur intégré, typiquement un robinet de type RDI. La fixation autour du bloc de robinet 12 sur le col de la bouteille de gaz 2 se fait par vissage.

Plus précisément, le capotage de protection 1 comprend un corps de capotage formant une coque protectrice autour d'un volume interne dimensionné pour recevoir le bloc robinet 12, et une poignée de portage 5 conçue pour être prise en main par un utilisateur.

La poignée de portage 5 est formée d'un matériau rigide, tel un polymère ou un métal ou alliage métallique, et est portée par un ou plusieurs montants-supports 13 reliant mécaniquement le corps de capotage à la poignée de portage 5. La poignée de portage 5 est généralement agencée horizontalement, c'est-à-dire perpendiculairement ou quasi-perpendiculairement par rapport à l'axe vertical de la bouteille 2 et du capotage 1. La poignée de portage 5 a une forme longiligne, qu'elle soit rectiligne ou incurvée, typiquement une longueur inférieure à 20 cm, typiquement de 6 à 15 cm.

Le ou les montants-supports 13 sont fixés à l'une ou aux deux extrémités de la poignée de portage 5 de manière à permettre à un utilisateur de transporter facilement l'ensemble chapeau/robinet/bouteille au moyen de ladite poignée de portage 5.

Le corps du capotage 1 est typiquement en un matériau de type polymère et/ou métal, préférentiellement en matériau plastique, tel que PVC, PE, PET, PP, PMMA, PU, PA...

De même, les montants-supports 13 peuvent être formés d'un matériau plastique, comme le corps du capotage 1, mais aussi en alliage d'aluminium ou tout autre matériau métallique. Ils peuvent être fixés à la poignée 5 par vissage ou soudage, par exemple, ou formés d'une seule pièce.

Le capotage de protection 1 présente par ailleurs des ouvertures 11, 14 donnant accès au bloc robinet 12 situé dans le volume interne du corps de capotage 1.

Plus précisément, une première ouverture 11 est aménagée au niveau de la partie supérieure la, encore appelée partie haute, du capotage de protection 1, au sein de laquelle vient se loger un dispositif indicateur de pression, tel un manomètre 4, soit à aiguille, soit électronique, ou du contenu de la bouteille, tel un dispositif indicateur d'autonomie. La partie inférieure 1b, encore appelée partie basse, du capotage 1 est située au niveau de la bouteille 2.

A des fins de simplification, dans le reste de la description, on parlera de dispositif indicateur de pression mais les explications données s'appliquant stricto sensu à un dispositif indicateur du contenu de la bouteille, tel un dispositif indicateur d'autonomie, qui se substituerait au dispositif indicateur de pression.

Par ailleurs, le capotage de protection 1 comprend une deuxième ouverture 14 aménagée en façade du capotage de protection 1, au sein de laquelle vient se loger le volant rotatif 6 contrôlant le débit du gaz traversant le bloc robinet 12.

Plus précisément, le bloc robinet 12 comprend un volant rotatif 6, situé en face avant, manipulable par un utilisateur pour contrôler le débit de gaz, lequel volant rotatif 6 est agencé autour d'un raccord de sortie de gaz 7 pour soutirer le gaz stocké dans la bouteille 2.

De préférence, l'axe AA du dispositif indicateur de pression, c'est-à-dire du manomètre 4, l'axe BB du volant rotatif 6 et l'axe CC de la bouteille 2 sont coplanaires. Avantageusement, l'axe AA du dispositif indicateur de pression 4 et l'axe BB du volant rotatif 6 forment un angle α compris entre 0° et 90°, de préférence d'au moins 30°, par exemple entre 45° et 85°, comme illustré en Figures 2 et 3.

Selon le mode de réalisation schématisé en Figures 1 à 3, le capotage de protection 1 comprend une surface plane 10 au niveau sa partie supérieure la, c'est-à-dire en haut de capotage 1, au sein de laquelle surface plane 10 est aménagée la première ouverture 11.

La surface plane 10 constitue en fait une face oblique par rapport à l'axe de la bouteille 2. De préférence, la surface plane 10 est perpendiculaire à l'axe AA du manomètre 4, comme schématisé en Figure 3.

Selon le mode de réalisation considéré, le dispositif indicateur de pression 4 est agencé dans la première ouverture 11 aménagée dans la surface plane 10 de manière à ce que sa vitre supérieure affleure au niveau de ladite surface plane 10, ou soit légèrement en retrait au sein du logement formé par la première ouverture 11 par rapport à ladite surface plane 10 ou encore soit, à l'inverse, légèrement en saillie vers l'extérieur par rapport à la surface plane 10.

Le dispositif indicateur de pression 4 peut être fixé au corps du bloc robinet situé dans le volume interne du capotage 1 ou au capotage.

Un tel agencement du dispositif indicateur de pression 4, c'est-à-dire du manomètre, en position haute et en façade du capotage 1, avec de préférence sa vitre de lecture inclinée de manière à former un angle donné par rapport à l'axe CC de la bouteille 2, permet de faciliter considérablement à l'utilisateur la lecture de pression délivrée par le dispositif indicateur de pression ou manomètre 4 qu'il soit à aiguille ou électronique.

En outre, le fait de placer le volant rotatif manœuvrable par l'utilisateur en façade 1c du capotage 1, permet une manœuvre aisée du volant rotatif contrôlant le débit de gaz.

Par ailleurs, le bloc robinet 12 comprend également un raccord de remplissage 16, (cf. Fig. 3) situé en face arrière et accessible via une troisième ouverture (non visible sur les Figures) aménagée dans la face arrière du capotage 1, lequel raccord de remplissage sert à introduire du gaz dans la bouteille 2 lorsque celle-ci est vide ou presque vide, ainsi qu'un raccord de sortie de gaz sous pression 8, agencé en face latérale du capotage (voir Fig. 3) au sein d'une quatrième ouverture 15 pratiquée dans le corps du capotage 1.

Afin de permettre l'accroche ou l'arrimage de l'ensemble bouteille/bloc robinet/capotage à un support, tel un barreau de lit d'hôpital ou de brancard, le capotage de protection 1 comprend, du côté de sa face arrière, un dispositif d'accrochage 9 pivotant, entre une position totalement repliée, dite « de repos » (schématisé en Figure 3), c'est-à-dire la position adoptée par le dispositif d'accrochage 9 lorsqu'il est rangé et en contact ou quasi-contact du corps du capotage 1, et une position totalement dépliée dite « d'accrochage », c'est-à-dire la position adoptée par le dispositif d'accrochage 9 lorsqu'il est complètement sorti et peut être accroché à un support, tel un barreau de lit ou analogue. Le dispositif d'accrochage 9 pivote d'un angle donné autour de l'axe DD de pivotement montré en Fig. 3

Une bouteille de gaz 2 équipée d'un capotage 1 avec dispositif indicateur de pression ou d'autonomie selon l'invention est particulièrement adaptée pour un usage en milieu médical, en particulier elle convient au stockage de tout gaz ou mélange gazeux médical, en particulier de type oxygène, air, N₂O/O₂, He/O₂, NO/azote ou autre.

## Revendications

1. Ensemble de distribution de gaz comprenant une bouteille de gaz (2), un bloc robinet (12) fixé sur la bouteille de gaz (2) et un capotage de protection (1) agencé autour dudit bloc robinet (12), ledit bloc robinet (12) comprenant un dispositif indicateur de pression ou de contenu (4) et un volant rotatif (6), manœuvrable par un opérateur, contrôlant le débit de gaz, le capotage de protection (1) comprenant une première ouverture (11) aménagée au niveau de la partie supérieure (1a) du capotage de protection (1) et au sein de laquelle vient se loger le dispositif indicateur de pression ou du contenu de la bouteille (4), l'axe (AA) du manomètre ou du dispositif indicateur du contenu de la bouteille et l'axe (BB) du volant rotatif (6) formant un angle (α) compris entre 0° et 90°,
- le capotage de protection comprenant un dispositif d'accrochage (9) pivotant,
- le volant rotatif étant agencé sur la face avant du capotage,
- **caractérisé en ce que** le capotage de protection comprend en outre une poignée de portage reliée au capotage par l'intermédiaire d'un ou plusieurs montants-supports.

2. Ensemble selon la revendication 1, **caractérisé en ce que** le capotage de protection (1) comprend une deuxième ouverture (14) aménagée latéralement dans le capotage de protection (1) et au sein de laquelle vient se loger le volant rotatif (6).

3. Ensemble selon la revendication 1, **caractérisé en ce que** l'axe (AA) du dispositif indicateur de pression (4) ou du contenu de la bouteille, l'axe (BB) du volant rotatif (6) et l'axe (CC) de la bouteille (2) sont coplanaires.

4. Ensemble selon la revendication 1, **caractérisé en ce que** l'axe (AA) du manomètre ou du dispositif indicateur du contenu de la bouteille et l'axe (BB) du volant rotatif (6) forment un angle (α) compris entre 30° et 85°, de préférence entre 45° et 85°.

5. Ensemble selon la revendication 1, **caractérisé en ce que** le capotage de protection (1) comprend une surface plane (10) au niveau sa partie supérieure (la), la première ouverture (11) étant aménagée dans ladite surface plane (10).

6. Ensemble selon la revendication 1, **caractérisé en ce que** le bloc robinet (12) est un robinet à détendeur intégré.

7. Ensemble selon la revendication 1, **caractérisé en ce que** le dispositif indicateur de pression (4) est un manomètre à aiguille ou un manomètre électronique ou le dispositif indicateur du contenu de la bouteille est un dispositif indicateur d'autonomie.

8. Ensemble selon la revendication 1, **caractérisé en ce que** le capotage (1) est en matériau polymère, de préférence en plastique.

9. Ensemble selon la revendication 1, **caractérisé en ce que** la poignée de portage (5) est agencée sur le capotage (1) de manière à ce que le dispositif indicateur de pression (4) ou d'autonomie soit positionné entre la poignée de portage (5) et le bloc robinet (12) portant ledit dispositif indicateur de pression (4).

10. Ensemble selon l'une des revendications 1 ou 2, **caractérisé en ce que** le volant rotatif (6) est agencé coaxialement autour du raccord de sortie de gaz (7), au sein de la deuxième ouverture (14).

11. Utilisation d'un ensemble selon l'une des revendications précédentes pour stocker ou distribuer un gaz ou mélange gazeux.

12. Utilisation selon la revendication 11, dans laquelle le gaz ou mélange gazeux est choisi parmi l'oxygène, air, N₂O/O₂, He/O2 et NO/azote.

## Patentansprüche

1. Gasverteilungsbaugruppe, umfassend eine Gasflasche (2), einen an der Gasflasche (2) befestigten Sperrhahnblock (12) und eine um den Sperrhahnblock (12) herum angeordnete Schutzabdeckung (1), wobei der Sperrhahnblock (12) eine Vorrichtung (4) zur Druck- oder Inhaltsanzeige und ein von einer Bedienperson bedienbares, drehbares Rad (6) zum Steuern des Gasdurchsatzes umfasst, wobei die Schutzabdeckung (1) eine erste Öffnung (11) umfasst, die im Bereich des oberen Teils (1a) der Schutzabdeckung (1) vorgesehen ist und innerhalb derer sich die Vorrichtung (4) zur Anzeige des Flaschendrucks bzw. -inhalts befindet, wobei die Achse (AA) des Manometers bzw. der Vorrichtung zur Anzeige des Flascheninhalts und die Achse (BB) des drehbaren Rads (6) einen Winkel (α) zwischen 0° und 90° bilden, wobei die Schutzabdeckung eine schwenkbare Einhängevorrichtung (9) umfasst, wobei das drehbare Rad an der Vorderseite der Abdeckung angeordnet ist, **dadurch gekennzeichnet, dass** die Schutzabdeckung ferner einen Tragegriff umfasst, der über einen oder mehrere Stützpfosten mit der Abdeckung verbunden ist.

2. Baugruppe nach Anspruch 1, **dadurch gekennzeichnet, dass** die Schutzabdeckung (1) eine zweite Öffnung (14) umfasst, die seitlich in der Schutzabdeckung (1) vorgesehen ist und innerhalb derer das drehbare Rad (6) angeordnet ist.

3. Baugruppe nach Anspruch 1, **dadurch gekennzeichnet, dass** die Achse (AA) der Vorrichtung (4) zur Anzeige des Flaschendrucks bzw. -inhalts, die Achse (BB) des drehbaren Rads (6) und die Achse (CC) der Flasche (2) koplanar sind.

4. Baugruppe nach Anspruch 1, **dadurch gekennzeichnet, dass** die Achse (AA) des Manometers bzw. der Vorrichtung zur Anzeige des Flascheninhalts und die Achse (BB) des drehbaren Rads (6) einen Winkel (α) zwischen 30° und 85°, vorzugsweise zwischen 45° und 85°, bilden.

5. Baugruppe nach Anspruch 1, **dadurch gekennzeichnet, dass** die Schutzabdeckung (1) im Bereich ihres oberen Teils (1a) eine ebene Fläche (10) aufweist, wobei die erste Öffnung (11) in der ebenen Fläche (10) angeordnet ist.

6. Baugruppe nach Anspruch 1, **dadurch gekennzeichnet, dass** der Sperrhahnblock (12) ein Sperrhahn mit integriertem Druckminderer ist.

7. Baugruppe nach Anspruch 1, **dadurch gekennzeichnet, dass** die Druckanzeigevorrichtung (4) ein Zeigermanometer oder ein elektronisches Manometer ist oder die Vorrichtung zur Anzeige des Flascheninhalts eine Autonomieanzeigevorrichtung ist.

8. Baugruppe nach Anspruch 1, **dadurch gekennzeichnet, dass** die Abdeckung (1) aus polymerem Material, vorzugsweise aus Kunststoff, ist.

9. Baugruppe nach Anspruch 1, **dadurch gekennzeichnet, dass** der Tragegriff (5) so an der Abdeckung (1) angeordnet ist, dass die Druck- bzw. Autonomieanzeigevorrichtung (4) zwischen dem Tragegriff (5) und dem Sperrhahnblock (12), der die Druckanzeigevorrichtung (4) trägt, positioniert ist.

10. Baugruppe nach einem der Ansprüche 1 oder 2, **dadurch gekennzeichnet, dass** das drehbare Rad (6) koaxial um den Gasauslassanschluss (7) herum innerhalb der zweiten Öffnung (14) angeordnet ist.

11. Verwendung einer Baugruppe nach einem der vorangehenden Ansprüche zum Lagern oder Verteilen eines Gases oder Gasgemischs.

12. Verwendung nach Anspruch 11, wobei das Gas bzw. Gasgemisch aus Sauerstoff, Luft, N₂O/O₂, He/O2 und NO/Stickstoff ausgewählt ist.

## Claims

1. Gas distribution assembly comprising a gas cylinder (2), a valve unit (12) fixed to the gas cylinder (2) and a protective cap (1) arranged around the said valve unit (12), the said valve unit (12) comprising a pressure-indicating or content-indicating device (4) and a rotary handwheel (6), that can be turned by an operator, controlling the flow rate of gas, the protective cap (1) comprising a first opening (11) formed in the region of the upper part (1a) of the protective cap (1) and within which the indicator device (4) indicating the pressure or content of the cylinder (4) can be housed, the axis (AA) of the pressure gauge or of the device indicating the content of the cylinder and the axis (BB) of the rotary handwheel (6) making an angle (α) of between 0° and 90°,
- the protective cap comprising a pivoting attachment device (9),
- the rotary handwheel being arranged on the front face of the cap,
- **characterized in that** the protective cap further comprises a carry handle connected to the cap by one or more support uprights.

2. Assembly according to Claim 1, **characterized in that** the protective cap (1) comprises a second opening (14) formed laterally in the protective cap (1) and in which the rotary handwheel (6) can be housed.

3. Assembly according to Claim 1, **characterized in that** the axis (AA) of the indicator device (4) indicating the pressure or content of the cylinder, the axis (BB) of the rotary handwheel (6) and the axis (CC) of the cylinder (2) are coplanar.

4. Assembly according to Claim 1, **characterized in that** the axis (AA) of the pressure gauge or of the device indicating the content of the cylinder and the axis (BB) of the rotary handwheel (6) make an angle (α) of between 30° and 85°, preferably between 45° and 85°.

5. Assembly according to Claim 1, **characterized in that** the protective cap (1) comprises a planar surface (10) in the region of its upper part (1a), the first opening (11) being formed in the said planar surface (10).

6. Assembly according to Claim 1, **characterized in that** the valve unit (12) is a pressure regulating valve.

7. Assembly according to Claim 1, **characterized in that** the pressure-indicating device (4) is a dial-type pressure gauge or an electronic pressure gauge or the device indicating the content of the cylinder is an autonomy-indicating device.

8. Assembly according to Claim 1, **characterized in that** the cap (1) is made of polymer, preferably of plastic.

9. Assembly according to Claim 1, **characterized in that** the carry handle (5) is arranged on the cap (1) so that the pressure-indicating or autonomy-indicating device (4) is positioned between the carry handle (5) and the valve unit (12) bearing said pressure-indicating device (4) .

10. Assembly according to either of Claims 1 and 2, **characterized in that** the rotary handwheel (6) is arranged coaxially around the gas outlet connector (7), within the second opening (14).

11. Use of an assembly according to one of the preceding claims, for storing or distributing a gas or gas mixture.

12. Use according to Claim 11, wherein the gas or gas mixture is chosen from oxygen, air, N₂O/O₂, He/O2 and NO/nitrogen.
